# FASCICULE DE BREVET EUROPEEN

(11) **EP 0 586 312 B1**
(45) Date de publication et mention de la délivrance du brevet: **15.01.1997**
(21) Numéro de dépôt: 93420342.3
(22) Date de dépôt: 17.08.1993
(51) Int. Cl.: H01R 4/36, H01R 9/22, H01R 4/30

(54) **Appareillage electrique avec borne de connexion**
Elektrischer Apparat mit Anschlussklemme
Electrical device with connection clamp

(30) Priorité: 02.09.1992 FR 9210549
(43) Date de publication de la demande: 09.03.1994
(73) Titulaire: SCHNEIDER ELECTRIC SA, 92100 Boulogne Billancourt (FR)
(72) Inventeur: Le Corre, Noel, F-38050 Grenoble Cedex 09 (FR); Lazareth, Michel, F-38050 Grenoble Cedex 09 (FR)
(74) Mandataire: Hecké, Gérard

(56) Documents cités:
- DE-A- 2 511 385
- FR-A- 2 535 534
- US-A- 2 193 202

## Description

La présente invention concerne de façon générale un appareillage électrique comprenant au moins une borne munie d'une vis de serrage et destinée à établir une connexion avec un cable électrique.

Des appareillages électriques de ce type, par exemple des disjoncteurs électriques de phase et neutre, présentent l'inconvénient que la personne qui effectue l'installation de ces appareillages électriques doit actionner les vis de serrage des bornes, par exemple à l'aide d'un tournevis, afin d'établir ou de supprimer la connexion des câbles électriques avec ces bornes. Un inconvénient réside dans le fait que l'actionnement des vis de serrage provoque des contraintes mécaniques dans le boîtier de l'appareillage électrique, et il a été fréquemment constaté qu'un certain nombre de pannes ou de détériorations de l'appareillage électrique ont pour cause des efforts trop importants appliqués aux vis, en particulier un couple de serrage trop important.

Pour que l'effort axial de la vis sur le câble ne provoque pas d'effort de réaction au niveau du boîtier de l'appareillage électrique, on a déjà proposé une borne qui comprend une première pièce, appelée par la suite "cage de borne", constituée par une paroi formant à l'intérieur un logement de câble, une seconde pièce, appelée par la suite "vis de serrage", vissée radialement au travers de cette paroi, et une troisième pièce, appelée par la suite "plage de borne", dont une partie est logée dans le logement de câble, contre l'extrémité de la vis de serrage, et dont une autre partie s'étend à l'extérieur de la cage de borne et est connectée électriquement à un élément électrique de l'appareillage électrique. Une extrémité dénudée d'un câble électrique peut être mise dans le logement de câble et le vissage de la vis de serrage provoque le coincement de cette extrémité de cable entre la plage de borne et la partie de la paroi de la cage de borne qui est située à l'opposé par rapport à la vis de serrage. Une telle borne présente l'avantage que la force axiale de serrage de la vis de serrage est annulée par une force de réaction qui s'exerce dans la cage de borne. Il résulte de cela que l'ensemble de la borne ne communique pas l'effort axial de serrage à la pièce ou aux pièces qui supportent et maintiennent en place cette borne.

Cependant, le couple de serrage ou de desserrage qu'une personne exerce sur la vis de serrage, par exemple à l'aide d'un tournevis, pour provoquer le blocage ou le déblocage de la vis de serrage est un couple qui se communique en fait à l'ensemble de la borne, et ce couple provoque obligatoirement un couple de réaction égal et opposé au niveau de la pièce ou des pièces qui servent à supporter et à fixer la borne. Cette pièce ou ces pièces de support de la borne sont constituées généralement par des parties du boîtier de l'appareillage électrique, c'est-à-dire par des pièces qui sont généralement en matière plastique et qui sont par conséquent relativement peu résistantes mécaniquement. Cette faible résistance mécanique de cette pièce ou ces pièces de support de borne apparait en particulier dans des appareillages électriques miniaturisés, par exemple dans des disjoncteurs électriques de phase et neutre. En effet, dans de tels disjoncteurs électriques de phase et neutre, on souhaite généralement que la largeur du disjoncteur soit relativement faible, par exemple d'environ 10 à 15 mm, et dans cette largeur, on doit disposer côte-à-côte les deux mécanismes de disjonction (un pour la phase et un pour le neutre), une cloison isolante centrale, appelée par la suite "cloison de séparation", servant à séparer les deux mécanismes ainsi que deux parois isolantes latérales externes, appelées par la suite "parois latérales", servant à former le boîtier du disjoncteur.

Dans de tels appareillages électriques existants pour lesquels on recherche un encombrement réduit, chaque borne présente de faibles dimensions et elle est logée dans un logement de borne formé dans le boîtier de l'appareillage électrique, ce logement de borne présentant de façon générale sensiblement les mêmes dimensions que les dimensions externes de la borne, de telle sorte que la borne est logée dans ce logement de borne avec un léger jeu dans tous les sens. En particulier dans les disjoncteurs électriques de phase et neutre pour lesquels on recherche un encombrement réduit, chaque borne est de préférence logée entre l'une des parois latérales et la cloison de séparation. Dans la pratique, c'est uniquement la cage de borne qui est ainsi supportée dans le logement de borne. Dans ces conditions, on comprend que le couple de serrage ou de desserrage provoque des forces de réaction importantes au niveau du logement de borne parce que la cage de borne s'appuie alors en des zones quasi ponctuelles de ce logement de borne et parce que ces zones sont relativement proches l'une de l'autre du fait des faibles dimensions de la cage de borne. Puisque le couple de réaction, qui est égal et opposé au couple de serrage ou de desserrage, est relativement important, ces forces de réaction au niveau du boîtier sont par conséquent très importantes et elle s'exercent au niveau de parties relativemnt minces du boîtier, en particulier au niveau de zones des parois latérales et de zones de la cloison de séparation qui sont en contact avec la cage de borne. Comme ces parois latérales et cette cloison de séparation sont généralement minces et réalisées en matière plastique, on comprend qu'il a été fréquemment constaté des cassures, fissures ou détériorations au niveau de ces parois, ceci diminuant fortement la fiabilité de ces appareillages électriques après leur installation.

Le document DE-A-2511385 concerne un appareillage électrique dans lequel une borne comprend une cage de borne, une plage de borne disposée dans la cage de borne et une vis de serrage vissée dans la cage de borne, de telle sorte qu'un câble puisse être disposé dans la cage de borne entre une face de contact interne de cette cage de borne et une face de contact de la plage de borne et puisse être serré ou desserré entre ces deux faces de contact du fait du serrage ou du desserrage de la vis de serrage, ladite plage de borne étant constituée par une pièce métallique ayant une forme générale d'une plaque allongée comprenant une protubérance qui coopère avec une butée ménagée dans une pièce isolante formant une partie d'un boîtier de l'appareillage électrique, ladite protubérance étant séparée de la vis de serrage, d'où il résulte qu'un couple de serrage ou de desserrage (C) qui est appliqué à la vis de serrage provoque un couple de réaction dudit boîtier sur la borne qui s'exerce en partie au niveau du contact entre ladite butée et ladite protubérance. La protubérance est formée par un prolongement de la plage de borne, laquelle s'engage dans une lumière située dans le même compartiment et sans traverser la cloison de séparation entre deux compartiments adjacents d'un dispositif de raccordement multipolaire. La surface de portée de la protubérance dans la lumière est réduite, ce qui impose des épaisseurs assez importantes au niveau des cloisons de séparation.

Un objet de la présente invention consiste à réaliser un appareillage électrique comprenant au moins une borne fixée à un boîtier de l'appareillage électrique, cet appareillage électrique présentant une bonne résistance mécanique lorsqu'un couple important est appliqué à une vis de serrage de la borne.

Un autre objet de l'invention consiste à réaliser un tel appareillage électrique pouvant constituer un module miniaturisé.

Un autre objet de l'invention consiste à réaliser un tel appareillage électrique pouvant constituer un disjoncteur électrique de phase et neutre à encombrement réduit.

L'appareillage selon l'invention est caractérisé en ce que ladite butée est ménagée latéralement dans une cloison de séparation agencée entre deux compartiments adjacents du boîtier, ladite cloison de séparation comprenant une partie de paroi sensiblement plane qui présente une première face et une seconde face opposée à la première face, et en ce que ladite butée est constituée par une partie en protubérance qui s'étend latéralement vers l'extérieur à partir de ladite première face, cette partie en protubérance comprenant un évidement borgne faisant saillie de ladite seconde face, et dans lequel s'emboîte ladite protubérance de la plage de borne.

Avantageusement les dimensions de ladite protubérance de la plage de borne et dudit évidement borgne sont telles que ladite protubérance de la plage de borne s'emboîte dans ledit évidement borgne avec un certain serrage.

De préfèrence ladite butée est ménagée au niveau d'une partie de la cloison de séparation qui présente une épaisseur plus importante que l'épaisseur d'une autre partie de la cloison de séparation qui est en contact avec la cage de borne.

Avantageusement une partie proximale de la plage de borne qui est logée dans un logement de la cage de borne comprend en outre une poutre d'appui qui est fixée rigidement sur cette partie proximale de telle sorte que la vis de serrage vienne s'appuyer sur la poutre, cette poutre servant ainsi à augmenter la rigidité de la plage de borne et à répartir la force de pression de la vis de serrage.

D'autres avantages et caractéristiques ressortiront plus clairement de la description qui va suivre d'un mode de réalisation de l'invention, donné à titre d'exemple non limitatif, et représenté par les dessins annexés, dans lesquels :
la figure 1 est une vue en perspective d'une partie d'un appareillage électrique selon l'invention, une partie coupée et ôtée de l'appareillage électrique permettant dans cette vue de voir une partie de l'intérieur de l'appareillage électrique pour montrer en particulier les pièces qui sont relatives à la présente invention ;
la figure 2 et une vue en coupe de l'appareillage électrique de la figure 1, le plan de coupe de la figure 2 correspondant au plan de coupe de la figure 1 ;
la figure 3 est une vue en coupe simplifiée d'une borne selon l'invention, prise selon la ligne I-I de la figure 4 ;
la figure 4 est une vue de dessus de la borne de la figure 3 ;
la figure 5 est une vue de côté de la borne de la figure 3 ; et
la figure 6 est une vue en perspective plus détaillée d'une des pièces de la borne selon l'invention.

Sur les figures 1 et 2, on distingue de façon générale un appareillage électrique 1 qui, dans l'exemple représenté, correspond à un disjoncteur électrique de phase et neutre. L'appareillage électrique 1 comprend un boîtier 2 qui comporte un compartiment de phase 3 et un compartiment de neutre 4. Ces deux compartiments 3 et 4 sont séparés par une cloison de séparation 5. Le compartiment de phase 3 est destiné à inclure un mécanisme (représenté partiellement et schématiquement en traits fins) de disjonction d'une phase et le compartiment de neutre 4 est destiné à inclure un mécanisme (représenté partiellement et shématiquement en traits fins) de disjonction d'un neutre. L'ensemble du boîtier 2, y compris la paroi de séparation 5, est réalisé en matériau isolant, par exemple une matière plastique moulée. Un tel agencement d'appareillage électrique est bien connu de l'art antérieur et, pour cette raison, il ne sera pas décrit plus en détail ici, seuls les éléments et les parties qui sont particuliers à la présente invention seront décrits en détail ci-après.

Dans un tel appareillage électrique 1, il convient de prévoir un certain nombre de bornes (une seule étant représentée sur les figures), par exemple une borne d'entrée et une borne de sortie pour la phase et une borne d'entrée et une borne de sortie pour le neutre. Ces bornes peuvent être agencées d'une manière identique ou similaire et, pour cette raison, il ne sera décrit par la suite qu'une seule de ces bornes.

Comme on peut le voir schématiquement sur les figures 3 à 5, une borne peut être réalisée de façon à comprendre une cage de borne 8, une plage de borne 9 disposée dans la cage de borne 8 et une vis de serrage 10 vissée dans la cage de borne, de telle sorte qu'un câble 11 puisse être disposé dans la cage de borne 8 entre une face de contact interne 12 de cette cage de borne 8 et une face de contact 13 de la plage de borne 9 et puisse être serré ou desserré entre ces deux faces de contact 12, 13 du fait du serrage ou du desserrage de la vis de serrage 10. Quand on a ainsi vissé la vis de serrage jusqu'à obtenir son blocage de façon à connecter le cable 11, l'ensemble constitué par la cage de borne 8, la plage de borne 9 et la vis 10 forment un seul bloc. Dans ces conditions, un couple de serrage C ou un couple de desserrage appliqué à la vis 10, par exemple par l'intermédiaire d'un tournevis, est transmis à l'ensemble de la borne, et ce couple entraîne un couple de réaction dudit boîtier 2 sur la borne.

Dans les dispositifs similaires de l'art antérieur, ce couple de réaction s'exerce uniquement entre le boîtier 2 et certaines parties de la surface externe de la cage de borne 8. Comme cette cage de borne 8 présente une largeur L1 relativement faible, par exemple d'environ 3 à 5 mm, les forces de réaction du boîtier 2 sur des parties opposées de la cage de borne 8 sont relativement importantes puisque ces forces de réaction sont égales au couple de réaction divisé par la largeur L1.

Par contre, la borne 7 qui fait l'objet de la présente invention présente certaines particularités qui vcnt être décrites maintenant et qui permettent de réduire de façon significative l'intensité de ces forces de réaction. Comme on peut le voir en particulier sur la figure 2 et aussi sur les figures 3 à 6, la plage de borne 9 est constituée par une plaque métallique de forme générale allongée qui présente une partie proximale 15 qui est destinée à venir se loger dans la cage de borne 8 et une partie distale 16 qui est relativement éloignée, par exemple d'environ 3 à 15 mm de la vis de serrage 10, et qui est destinée à être connectée, par exemple par soudage, à une pièce électrique (non représentée) du mécanisme de disjonction (non représenté). La plage de borne 9 comporte en outre, au niveau de sa partie distale 16, une protubérance latérale 17. Cette protubérance latérale 17 est destinée à venir en butée contre une partie de butée correspondante 18 ménagée dans l'une des pièces du boîtier 2 de l'appareillage électrique.

Dans l'exemple qui est représenté ici, une telle butée 18 est ménagée dans la cloison de séparation 5 du boîtier 2, comme on peut le voir sur la figure 2. Cette cloison de séparation 5 comprend une partie de paroi 20 sensiblement plane qui présente une première face 21 et une seconde face opposée 22. La butée 18 est constituée par une partie en protubérance 24 qui s'étend radialement vers l'extérieur à partir de la première face 21, cette partie en protubérance 24 comprenant un évidement borgne 25 qui débouche au niveau de la seconde face 22 et qui a une forme concave qui épouse sensiblement la forme convexe de la protubérance 17 de la plage de borne 9. Comme on peut le voir sur la figure 2, la distance L2 qui sépare l'extrémité distale de la protubérance 17 de l'extrémité proximale de la plage 9 peut être beaucoup plus grande que la largeur L1 de la cage de borne 8. Il résulte de cela qu'un couple C exercé sur la vis 10 est transmis à la borne et que le couple de réaction du boîtier 2 sur la borne résulte d'une première force de réaction F1 s'exerçant au voisinage de l'extrémité proximale de la plage de borne 8 (ou de la cage de borne 9) et une seconde force de réaction F2 s'exerçant au voisinage de l'extrémité distale de la protubérance 17 de la plage de borne 9. Puisque la distance qui sépare ces deux forces F1 et F2 est sensiblement égale à la distance L2, on comprend que pour un couple donné C exercé sur la vis de serrage 10, les deux forces de réaction F1 et F2 puissent être relativement faibles puisqu'elles sont égales à ce couple C divisé par la distance L2 (qui est relativement grande).

A titre de comparaison, on comprendra que dans un système classique semblable, c'est-à-dire une borne dans laquelle il n'est pas prévu de protubérance 17 et de butée 18, le couple de réaction du boîtier 2 sur la borne 7 résulte alors de deux forces Fx et Fy qui s'exercent sensiblement au niveau des extrémités latérales opposées 30, 31 de la cage de borne 8, et puisque dans ce cas, ces forces Fx et Fy sont égales au même couple C divisé par la largeur L1 de la cage de borne 8 (cette largeur L1 étant relativement faible), ces forces Fx et Fy sont relativement importantes. Par mesure de clarté, les forces Fx et Fy sont représentées par des flèches qui sont dessinées sur la figure 2 en pointillés parce que ces forces ne sont pas présentes dans un dispositif selon l'invention tel que représenté mais ne seraient présentes que dans un dispositif similaire qui ne présenterait pas les caractéristiques de la présente invention, c'est-à-dire un dispositif dans lequel il ne serait pas prévu de protubérance 17 et de butée 18. On peut dire qu'une caractéristique de la plage 9 réside en ce que la protubérance 17 de la plage de borne 9 est relativement éloignée de l'axe X de la vis de serrage 10, afin de supporter un couple C plus important. On peut décrire autrement cette caractéristique de la plage 9 en disant que l'extrémité distale de la protubérance 17 de la plage 9 est située à une distance par rapport à l'axe X de la vis de serrage 10 plus grande que la distance de l'extrémité latérale 31 de la cage de borne 8 par rapport à ce même axe X de la vis de serrage 10.

On peut remarquer que la butée 18 peut être ménagée dans une zone de la cloison de séparation 5 qui est relativement éloignée de la cage de borne 8 et qui peut être située dans une partie de l'appareillage électrique dans laquelle on dispose d'une plus grande place, et par conséquent on peut réaliser la butée 18 de façon plus résistante mécaniquement parce qu'on a plus de place. On peut par exemple prévoir une plus grande épaisseur de la cloison de séparation 5 dans cette zone 32 qui contient la butée 18, alors que l'épaisseur de la cloison de séparation 5 dans une autre zone 33 qui est en contact avec la cage de borne 8 doit rester plus faible afin de limiter la largeur de l'appareillage électrique.

L'agencement de la protubérance 17 et de la butée 18 présente aussi un autre avantage qui réside dans le fait qu'il est possible de réaliser un encastrement avec un jeu nul ou minimal de la protubérance 17 dans l'évidement 25 de la butée 18, et cela procure une bonne liaison mécanique entre la protubérance 17 et la butée 18 qui améliore encore la résistance mécanique de ces pièces.

L'agencement de la protubérance 17 et de la butée 18 présente en outre un autre avantage qui va être expliqué maintenant. Lors de l'assemblage d'un appareillage électrique, il est nécessaire de monter un grand nombre de pièces, et il est bien connu que ces opérations de montage sont longues et délicates et constituent un facteur important d'augmentation du coût de l'appareillage électrique. Dans un appareillage selon l'invention, une partie de son montage est facilitée par la présence de la protubérance 17 et de la butée 18. En effet, il est possible de monter la plage de borne 9 sur le boîtier 2 en logeant la protubérance 17 dans l'évidement borgne 25 de la butée 18. De préférence, les dimensions de la protubérance 17 et de l'évidement borgne 25 sont telles que la protubérance 17 s'emboîte dans l'évidement borgne 25 avec un certain serrage qui est, de préférence, juste suffisant pour permettre le maintien de la plage de borne 9 sur le boîtier 2 au cours des opérations suivantes du montage de l'appareillage électrique.

Sur les figures 3 et 6, on distingue un perfectionnement optionnel qui peut être apporté à la plage de borne 9 dans le cadre de la présente invention. Ce perfectionnement réside en ce qu'une partie proximale 15 de la plage de borne qui est logée dans un logement de la cage de borne 8 comprend en outre une poutre d'appui 34 qui est fixée rigidement sur cette partie proximale 15 de telle sorte que la vis de serrage 10 vienne s'appuyer sur la poutre 34, cette poutre 34 servant ainsi à augmenter la rigidité de la plage de borne 9 et à répartir la force de pression de la vis de serrage. De préférence, la plage de borne 9 est réalisée en cuivre ou en un alliage de cuivre et la poutre 34 est de forme plane et réalisée en acier. De préférence, la poutre 34 est sertie sur la partie proximale 15 de forme plane de la plage 9.

## Revendications

1. Appareillage électrique (1) dans lequel une borne comprend une cage de borne (8), une plage de borne (9) disposée dans la cage de borne (8) et une vis de serrage (10) vissée dans la cage de borne, de telle sorte qu'un câble (11) puisse être disposé dans la cage de borne entre une face de contact interne (12) de cette cage de borne et une face de contact (13) de la plage de borne et puisse être serré ou desserré entre ces deux faces de contact (12, 13) du fait du serrage ou du desserrage de la vis de serrage (10), ladite plage de borne (9) étant constituée par une pièce métallique ayant une forme générale d'une plaque allongée comprenant une protubérance (17) qui coopère avec une butée (18) ménagée dans une pièce isolante (5) formant une partie d'un boîtier (2) de l'appareillage électrique, ladite protubérance (17) étant séparée de la vis de serrage, d'où il résulte qu'un couple de serrage ou de desserrage (C) qui est appliqué à la vis de serrage (10) provoque un couple de réaction dudit boîtier (2) sur la borne qui s'exerce en partie au niveau du contact entre ladite butée (18) et ladite protubérance (17) caractérisé en ce que,
ladite butée (18) est ménagée latéralement dans une cloison de séparation (5) agencée entre deux compartiments adjacents du boîtier (2), ladite cloison de séparation (5) comprenant une partie de paroi (20) sensiblement plane qui présente une première face (21) et une seconde face (22) opposée à la première face, et en ce que ladite butée (18) est constituée par une partie en protubérance (24) qui s'étend latéralement vers l'extérieur à partir de ladite première face (21), cette partie en protubérance comprenant un évidement borgne (25)faisant saillie de ladite seconde face (22) et dans lequel s'emboîte ladite protubérance (17) de la plage de borne.

2. Appareillage électrique selon la revendication 1, caractérisé en ce que l'appareillage est formé par un disjoncteur de phase et neutre, ladite cloison de séparation (5) étant agencée entre un compartiment de phase (3), et un compartiment de neutre (4).

3. Appareillage selon la revendication 2, caractérisé en ce que l'évidement (25) possède une forme concave qui épouse sensiblement la forme convexe de ladite protubérance (17) de la plage de borne (9), d'où il résulte que le montage de la plage de borne peut s'effectuer en logeant ladite protubérance (17) de la plage de borne dans ledit évidement borgne (25).

4. Appareillage électrique selon la revendication 3, caractérisé en ce que les dimensions de ladite protubérance (17) de la plage de borne et dudit évidement borgne (25) sont telles que ladite protubérance de la plage de borne s'emboîte dans ledit évidement borgne avec un certain serrage.

5. Appareillage électrique selon la revendication 1, caractérisé en ce que ladite butée (18) est ménagée au niveau d'une partie (32) de la cloison de séparation (5) qui présente une épaisseur plus importante que l'épaisseur d'une autre partie (33) de la cloison de séparation (5) qui est en contact avec la cage de borne (8).

6. Appareillage électrique selon l'une quelconque des revendications précédentes, caractérisé en ce qu'une partie proximale (15) de la plage de borne qui est logée dans un logement de la cage de borne (8) comprend en outre une poutre d'appui (34) qui est fixée rigidement sur cette partie proximale (15) de telle sorte que la vis de serrage (10) vienne s'appuyer sur la poutre (34), cette poutre (34) servant ainsi à augmenter la rigidité de la plage de borne (9) et à répartir la force de pression de la vis de serrage.

## Patentansprüche

1. Elektrisches Schaltgerät (1), bei dem eine Klemme einen Klemmenkäfig (8), einen im Klemmenkäfig (8) angeordneten Klemmbügel (9) sowie eine in den Klemmenkäfig (8) eingedrehte Klemmschraube (10) umfaßt, derart daß ein Kabel (11) zwischen eine innere Kontaktfläche (12) dieses Klemmenkäfigs und eine Kontaktfläche (13) des Klemmbügels in den Klemmenkäfig eingeführt und durch Anziehen oder Lösen der Klemmschraube (10) zwischen diesen beiden Kontaktflächen (12, 13) festgeklemmt oder freigegeben werden kann, wobei der genannte Klemmbügel (9) aus einem Metallteil besteht, das im wesentlichen als längliche Platte mit einem Ansatz (17) ausgebildet ist, der mit einem, in einem Isolierstoffteil (5), welches einen Teil eines Gehäuses (2) des elektrischen Schaltgeräts darstellt, ausgebildeten Anschlag (18) zusammenwirkt, wobei der genannte Ansatz (17) von der Klemmschraube entfernt angeordnet ist, so daß ein auf die Klemmschraube (10) ausgeübtes Anzieh- bzw. Losdrehmoment (C) ein auf die Klemme ausgeübtes Gegenmoment des genannten Gehäuses (2) hervorruft, welches teilweise auf die Berührungsstelle zwischen dem genannten Anschlag (18) und dem genannten Ansatz (17) wirkt, dadurch gekennzeichnet, daß
der genannte Anschlag (18) seitlich in einer, zwischen zwei aneinandergrenzen Abteilen des Gehäuses (2) angeordneten Trennwand (5) ausgebildet ist, wobei die genannte Trennwand (5) einen annähernd geradlinigen Wandabschnitt (20) umfaßt, der eine erste Seite (21) sowie eine, der ersten Seite gegenüberliegende zweite Seite (22) aufweist, und daß der genannte Anschlag (18) durch einen, von der genannten ersten Seite (21) seitlich nach außen geführten, hervorspringen Abschnitt (24) gebildet wird, wobei dieser hervorspringende Abschnitt eine Blindausnehmung (25) aufweist, die über die zweite Seite (22) hinausragt und in die der genannte Ansatz (17) des Klemmbügels eingreift.

2. Elektrisches Schaltgerät nach Anspruch 1, dadurch gekennzeichnet, daß das Schaltgerät als einpoliger Leistungsschalter mit Neutralleiter ausgebildet und die genannte Trennwand (5) zwischen einem Phasenleiterabteil (3) und einem Neutralleiterabteil (4) angeordnet ist.

3. Elektrisches Schaltgerät nach Anspruch 2, dadurch gekennzeichnet, daß die Blindausnehmung (25) eine Hohlform aufweist, die sich annähernd an die erhabene Form des genannten Ansatzes (17) des Klemmbügels (9) anschmiegt, so daß die Montage des Klemmbügels durch Einsetzen des genannten Ansatzes (17) des Klemmbügels in die genannte Blindausnehmung (25) erfolgen kann.

4. Elektrisches Schaltgerät nach Anspruch 3, dadurch gekennzeichnet, daß die Abmessungen des genannten Ansatzes (17) des Klemmbügels und der genannten Blindausnehmung (25) so bemessen sind, daß der genannte Ansatz des Klemmbügels mit einer gewissen Klemmwirkung in die genannte Ausnehmung eingreift.

5. Elektrisches Schaltgerät nach Anspruch 1, dadurch gekennzeichnet, daß der genannte Anschlag (18) in einem Abschnitt (32) der Trennwand (5) ausgebildet ist, der eine größere Dicke aufweist als ein anderer Abschnitt (33) der Trennwand (5), welcher mit dem Klemmenkäfig (8) in Berührung steht.

6. Elektrisches Schaltgerät nach irgendeinem der vorhergehenden Ansprüche, dadurch gekennzeichnet, daß ein, in einer Aufnahme des Klemmenkäfigs (8) angeordneter naher Bereich (15) des Klemmbügels zusätzlich eine Stützauflage (34) umfaßt, die biegesteif auf diesem nahen Bereich (15) befestigt ist, derart daß sich die Klemmschraube (10) auf der Auflage (34) abstützt und diese Auflage auf diese Weise dazu dient, die Biegesteifigkeit des Klemmbügels (9) zu erhöhen und die Druckkraft der Klemmschraube zu verteilen.

## Claims

1. An electrical switchgear apparatus (1) wherein a terminal comprises a terminal tunnel (8), a terminal pad (9) arranged in the terminal tunnel (8) and a tightening screw (10) screwed into the terminal tunnel, in such a way that a cable (11) can be disposed in the terminal tunnel between an internal contact face (12) of this terminal tunnel and a contact face (13) of the terminal pad and can be tightened or loosened between these two contact faces (12, 13) by tightening or loosening of the tightening screw (10), said terminal pad (9) being formed by a metal part having the general shape of an elongated plate comprising a protuberance (17) which cooperates with a stop (18) arranged in an insulating part (5) forming a part of a case (2) of the electrical switchgear apparatus, said protuberance (17) being separated from the tightening screw, resulting in a tightening or loosening torque (C) which is applied to the tightening screw (10) causing a reaction torque of said case (2) on the terminal which is exerted in part at the level of the contact between said stop (18) and said protuberance (17), characterized in that said stop (18) is disposed laterally in a separating partition (5) arranged between two adjacent compartments of the case (2), said separating partition (5) comprising an appreciably flat wall part (20) which presents a first face (21) and a second face (22) opposite the first face, and that said stop (18) is formed by a protruding part (24) which extends laterally outwards from said first face (21), this protruding part comprising a blind recess (25) protruding out from said second face (22) and in which said protuberance (17) of the terminal tunnel engages.

2. The electrical switchgear apparatus according to claim 1, characterized in that the switchgear apparatus is formed by a phase and neutral circuit breaker, said separating partition (5) being arranged between a phase compartment (3) and a neutral compartment (4).

3. The electrical switchgear apparatus according to claim 2, characterized in that the recess (25) has a concave shape which follows the convex shape of said protuberance (17) of the terminal pad (9) closely, resulting in fitting of the terminal pad being able to be performed by housing said protuberance (17) of the terminal pad in said blind recess (25).

4. The electrical switchgear apparatus according to claim 3, characterized in that the dimensions of said protuberance (17) of the terminal pad and of said blind recess (25) are such that said protuberance of the terminal pad engages in said blind recess with a certain tightness.

5. The electrical switchgear apparatus according to claim 1, characterized in that said stop (18) is arranged at the level of a part (32) of the separating partition (5) which presents a greater thickness than the thickness of another part (33) of the separating partition (5) which is in contact with the terminal tunnel (8).

6. The electrical switchgear apparatus according to any one of the foregoing claims, characterized in that a proximal part (15) of the terminal pad which is housed in a housing of the terminal tunnel (8) comprises in addition a support strut (34) which is fixed rigidly to this proximal part (15) in such a way that the tightening screw (10) preses on the strut (34), this strut (34) thus serving the purpose of increasing the rigidity of the terminal pad (9) and of distributing the pressure force of the tightening screw.
